# EUROPÄISCHE PATENTSCHRIFT

(11) **EP 0 035 209 B1**
(45) Veröffentlichungstag und Bekanntmachung des Hinweises auf die Patenterteilung: **27.06.1984**
(21) Anmeldenummer: 81101300.2
(22) Anmeldetag: 23.02.1981
(51) Int. Cl.: B03C 3/68

(54) **Verfahren zum Betrieb eines Elektrofilters**
Process for operating an electrofilter
Procédé d'exploitation d'un électrofiltre

(30) Priorität: 27.02.1980 DE 3007364
(43) Veröffentlichungstag der Anmeldung: 09.09.1981
(73) Patentinhaber: METALLGESELLSCHAFT AG, 60015 Frankfurt (DE); SIEMENS AKTIENGESELLSCHAFT, 80333 München (DE)
(72) Erfinder: Herklotz, Helmut, Dipl.-Ing., D-6078 Neu Isenburg (DE); Mehler, Günter, D-6000 Frankfurt/Main (DE); Neulinger, Franz, Dipl.-Ing., D-6057 Dietzenbach (DE); Schummer, Helmut, Dipl.-Ing., D-6056 Heusenstamm (DE); Daar, Horst, Dr. Dipl.-Ing., D-8520 Erlangen (DE); Schmidt, Walter, Dipl.-Ing., D-8521 Uttenreuth (DE); Winkler, Heinrich, D-8524 Neunkirchen (DE)
(74) Vertreter: Mehl, Ernst, Dipl.-Ing.

## Beschreibung

Die Erfindung bezieht sich auf ein Verfahren zum Betrieb eines Elektrofilters, das über ein Stellglied und einen Hochspannungsgleichrichter aus einem Wechselspannungsnetz gespeist ist und bei dem das Stellglied abhängig von elektrischen Filterbetriebswerten aussteuerbar ist.

Mit diesem Oberbegriff wird auf Steuerungen Bezug genommen, wie sie beispielsweise aus der Siemens-Zeitschrift 1971 (Heft 9), Seiten 567 bis 572, insbesondere Bild 2 oder der DE-AS 1 148 977 bekannt sind.

Bei diesen bekannten Steuerungen werden unter anderem Filterstrom und Filterspannung erfaßt und abhängig von Durchschlägen so geführt, daß sich optimale Abscheideverhältnisse ergeben.

Die bisher bekannten Steuerungen sind im allgemeinen mit Mitteln der Analogtechnik, also Verstärkern, Widerständen und Kondensatoren usw. aufgebaut. Im Zuge des Vordringens der Digitaltechnik wird es wünschenswert, auch hier für Steuerungszwecke den Mikroprozessor einzusetzen.

Überträgt man nun Erfassung und Aufbereitung der Meßwerte sowie Weiterverarbeitung und Regelung einem Mikrocomputer mit einem Mikroprozessor, so ist dieser Rechner im allgemeinen durch die Erfassung und Aufbereitung der sich rasch ändernden Meßwerte so beschäftigt, daß für die eigentliche Regelung kaum mehr Zeit bleibt, es sei denn, es wird eine Beschränkung der Meßwerte durchgeführt oder ein aufwendiger Rechner benutzt. Die erste Alternative führt zu einem Verlust an Regelgenauigkeit oder Vielseitigkeit, die zweite Alternative zu erheblichem Kostenaufwand.

Hiervon ausgehend besteht die Aufgabe der vorliegenden Erfindung darin, ein universell einsetzbares und einfaches Steuerungsverfahren für Elektrofilter auf Mikroprozessorbasis zu schaffen, das hinsichtlich der Meßwerterfassung und Aufbereitung sehr vielseitig ist, aber gleichzeitig auch für übergeordnete Regelzwekke genügend Zeit zur Verfügung hat.

Diese Aufgabe wird erfindungsgemäß dadurch gelöst, daß jeweils in einem maximal ¹1₂ Periode der Netzwechselspannung umfassenden Zyklus mehrfach die elektrischen Filterbetriebswerte durch einen Mikroprozessor abgefragt und gespeichert werden und der Mikroprozessor jeweils am Ende des Abtastzyklus die benötigten Strom- und Spannungswerte an einen das Steuersignal des Stellgliedes nach vorgegebenen Kriterien berechnenden, übergeordneten weiteren Mikroprozessor des gleichen Mikrocomputersystems übergibt und nur das aus dem Vergleich korrespondierender Werte von Spannung und Strom in aufeinanderfolgenden Halbwellen der Filtergleichspannung abgeleitete Durchschlagsignal sofort an den übergeordneten Mikroprozessor überträgt.

Auf diese Weise wird der das Hochfahren und Führen der Spannung an der Durchschlagsgrenze steuernde, übergeordnete Mikroprozessor von der zeitaufwendigen Durchschlagserfassung und Meßwertaufbereitung freigehalten, so daß sich trotz der Verwendung zweier Prozessoren (Master-Slave Prozessorsystem) ein verhältnismäßig einfaches Mikrocomputersystem ergibt.

Weitere vorteilhafte Ausgestaltungen der Steuerung sind in den kennzeichnenden Merkmalen der Unteransprüche beschrieben.

Anhand eines in der Zeichnung dargestellten Ausführungsbeispiels sei die Erfindung näher erläutert; es zeigt
Fig. 1 den Schaltungsaufbau der Steuerung,
Fig. 2 eine aus mehreren Elektrofiltern bestehende Anlage mit individueller Steuerung je Filter,
Fig. 3 einen beispielsweisen Verlauf der pulsierenden Filtergleichspannung und
Fig. 4 einen beispielsweisen Verlauf des Primärstromes des Elektrofilters.

Die Primärwicklung eines Hochspannungstransformators 3 ist über ein Thyristorstellglied 4 an ein Wechselspannungsnetz U angeschlossen. Auf der Sekundärseite des Hochspannungstransformators 3 ist über einen Gleichrichter 2 das eigentliche Elektrofilter 1 angeschlossen. Die Amplitude der pulsierenden Filtergleichspannung ist dabei von den Befehlen des Steuersatzes 41 abhängig, der seinerseits seine Steuerspannung Ust aus einem als Regler dienenden Mikrocomputersystem 5 erhält.

Das Mikrocomputersystem 5 besteht im wesentlichen aus einem Leitprozessor 51 (Master) und einem Folgeprozessor 52 (Slave); beide Prozessoren 51 und 52 arbeiten auf den gleichen Bus 57. An diesen Bus 57 sind auch noch der in bekannter Weise aus Schreib-Lesespeichern (RAM) für Daten und Nur-Lesespeichern (ROM) für das Betriebssystem bestehende Speicher 53, ein Digital-Analog-Wandler 56 und eine Eingabe-Ausgabe-Stufe 54 zur Weitergabe und Empfang von Prozeß-Signalen angeschlossen. Ferner arbeitet auf den Bus auch noch ein Koppelglied 58, das die Verbindung zu einem übergeordneten Leitrechner 7 (vgl. Fig. 2) über ein Bussystem 71 aufrechterhalten kann. Die Eingabe von Daten in das Mikrocomputersystem 5 wird über einen Anschlußstecker 61 mittels eines Programmiergerätes 6 vorgenommen. Die Anordnung arbeitet in der Weise, daß dem Primärstrom lp, dem Filterstrom I_{F}, der Filterspannung U_{F} und der Steuerspannung Usₜ proportionale Werte über einen Analog-Digital-Wandler an den Prozessor 52 gelangen, dort aufbereitet werden und am Schluß ihres Abtastzyklus an den Leitprozessor 51 weitergegeben werden. Dieser berechnet dann nach vorgegebenen Kriterien die erforderlichen Stellbefehle für das Stellglied 4 und gibt diese über den Digital-Analog-Wandler 56 an den Steuersatz 41 aus. Zusätzlich hat der Prozessor 52 noch die Aufgabe, Durchschläge im Filter zu erkennen. Hierzu werden korrespondierende Spannungs- bzw. Stromwerte in aufeinanderfolgenden Halbwellen miteinander verglichen und hieraus das Durchschlagsignal gebildet. Dieses Signal wird sofort an den Leitprozessor 51 weitergegeben. Die Bildung dieses Signals - und auch anderer Signale - ist in Zusammenhang mit den Fig. 3 und 4 näher erläuert.

Fig. 2 zeigt den Einsatz einer derartigen Steuerung im Rahmen einer aus mehreren Elektrofiltern A, B, C bestehenden Elektrofilteranlage, die in Richtung des Pfeiles 8 von dem zu reinigenden Gas durchströmt wird. Wie ersichtlich, ist jedem Filter A, B, C eine eigene Steuerung, d. h. ein Mikrocomputersystem 5 zugeordnet. Jedes dieser Mikrocomputersysteme steht über das Koppelglied 58 und einen Datenbus 71 mit einem übergeordneten Leitrechner 7 in Verbindung, der übergeordnete Optimierungsstrategien oder dgl. berechnen kann; z. B. kann durch ein Staubbeladungsmeßgerät 9 die Abscheideleistung erfaßt und die Abscheidung so auf die einzelnen Filter verteilt werden, daß sich bei minimalem Energieaufwand ein optimaler Abscheidungsgrad ergibt. Die vorstehend erwähnte Konfiguration hat den Vorteil, daß auch bei Ausfall eines Mikrocomputersystems 5 die Anlage als solche weiterbetrieben werden kann, da die anderen Steuerungen individuell für sich weiterarbeiten können. Ebenso gilt dies für den Ausfall des Leitprozessors 7, da auch dann noch immer die einzelnen Filter regelbar sind.

Der vorstehend erwähnte modulare Aufbau führt außerdem zu Vorteilen bei Wartung und Nachrüstung von Elektrofilteranlagen und bietet ein Maximum an Störsicherheit. Fig. 3 zeigt den Verlauf der pulsierenden Filtergleichspannung U_{F} in kV in Abhängigkeit von der Zeit t, wobei mit T die Periodendauer der Netzwechselspannung bezeichnet ist. In jeder Halbperiode N, N + 1 uws. der Netzwechselspannung U wird die Filterspannung U_{F} 20 x abgetastet, d. h. die Einzelwerte U_{Fi}(N) von i = 0 bis i = 20 vom Mikroprozessor 52 abgefragt und gespeichert. Tritt während der Halbwelle, d. h. im Abtastzyklus, kein Durchbruch auf, so wird in jeder Halbwelle N im Prozessor 52 der Scheitelwert Uₘₐₓ ermittelt und bei Beginn der nächsten Halbwelle N + 1 an den Leitprozessor 51 übergeben. Dieser nimmt die automatische Anpassung der Filterspannung an die sich ändernden Betriebsverhältnisse des Elektrofilters vor. Außer dem für die Durchschlaggrenze wichtigen Scheitelwert Uₘₐₓ ist auch der arithmetische Mittelwert der Filterspannung von Interesse, z. B. zur Aufnahme der Filtercharakteristik, d. h. des Fiterstromes I_{F} in Abhängigkeit von der Filterspannung U_{F}. Hierzu wird am Ende jeder Spannungshalbwelle N die Summe äsämtlicher Meßwerte und die Anzahl, z. B. 20 an den Leitprozessor 51 übertragen, der hieraus dann den Mittelwert berechnet.

Von Interesse ist auch der Mittelwert des Filterstromes. Hierzu werden im Prozessor 52 die Einzelmeßwerte des Filterstroms I_{F}, z. B. 20, während der Dauer einer Halbwelle addiert. Bei Beginn der nächsten Halbwelle wird die Meßwertsumme und die Anzahl der Mittelwerte ebenfalls an den Leitprozessor 51 übertragen, der dann die Mittelwertberechnung ausführen kann.

Von Interesse ist auch die Nennstromüberwachung; hierzu ist die Bildung des Primärstromeffektivwertes notwendig. Hierzu werden im Prozessor 52 alle Einzelmeßwerte Jp, die größer als der Magnetisierungsstrom sind, während der Dauer einer Halbwelle addiert. Bei Beginn der nächsten Halbwelle wird die Meßwertsumme, Anzahl der Einzeimeßwerte und der Scheitelwert des Primärstroms an den Master-Prozessor 51 übertragen, der hieraus nach einer Näherungslösung den Effektivwert berechnen kann.

Von weiterem Interesse ist, ob die ausgegebene Steuerspannung U_{St} auch tatsächlich am Steuersatz 41 vorliegt. Hierzu werden in jeder Halbwelle ebenfalls die Einzelmeßwerte der Thyristorsteuerspannung fortlaufend abgerufen und addiert. Bei Beginn der nächsten Halbwelle wird die Meßwertsumme und die Meßwertanzahl ebenfalls an den Leitprozessor 51 übertragen, der die Mittelwertberechnung ausführt. Diese muß dann wieder mit der über den Digital-Analog-Wandler 56 ausgegebenen Steuerspannung übereinstimmen.

Im Leitprozessor 51 selbst werden die im 10-Millisekundenzyklus anfallenden Scheitelwerte und die arithmetischen Mittelwerte der Filterspannung U_{F} sowie die arithmetischen Mittelwerte des Filterstroms I_{F} über z. B. 1 Sekunde gemittelt. Diese Werte können dann z. B. an einer Ziffernanzeige angezeigt werden. Falls ein Leitprozessor 7 vorhanden ist, können diese Sekundenmittelwerte zusätzlich über eine Minute gemittelt werden. Diese Werte können dann auf Anforderung in den Leitprozessor übertragen werden.

Eine weitere wesentliche=Aufgabe des Prozessors 52 besteht in der Erfassung eines Durchschlags.

Ein Verfahren zum hochspannungsseitigen Erfassen des Durchschlags kann z. B. darin bestehen, daß jeweils die Spannungsverläufe aufeinanderfolgender Halbwellen der Schwankungen der Spannung U_{F} am Abscheider miteinander fortlaufend verglichen werden und eine vorgegebene Abweichung einander zugeordneter Halbwellenmeßwerte als Kriterium für einen Durchschlag dient. Bei der hier vorliegenden Steuerung werden einmal Spannungsvergleiche aufeinanderfolgender Halbwellen der Filterspannung, dann der Vergleich von Scheitelwerten des Primärstromes und zusätzlich noch eine Mindestspannungsüberwachung verwendet. Hierzu werden, wie bereits ausgeführt, die Halbwellen der Filterspannung U_{F} (vgl. Fig. 3) z. B. 20 x - Abtastungen i = 0, 1, 2 ... - pro Halbwelle N abgetastet, wobei der Halbwellenbeginn mit z. B. der Spannung U_{FO}(N) durch das externe Signal Null-Durchgang der Netzspannung U mit der Periode T signalisiert wird. In dem dem Mikroprozessor 52 zugeordneten Speicherteil werden 20 dieser über die halbe Periode verteilte Einzelmeßwerte Uf(N) der Halbwelle (N) gespeichert. Anschließend werden 20 Einzelmeßwerte U_{F}i(N + 1) der nachfolgenden Halbwelle N + 1 abgetastet und gespeichert, und zwar von gleicher Phasenlage wie die der vorhergehenden Halbwelle (N). Die Einzelmeßwerte gleicher Phasenlage aufeinanderfolgender Halbwellen werden miteinander verglichen und die Spannungsdifferenzen gebildet. Jeder der Einzelspannungsdifferenzen 4 U_{F}i wird mit einem Grenzwert verglichen, der ein bestimmter Prozentsatz der Filtergleichspannung ist. Das Durchbruchssignal wird gegeben, wenn die Differenz größer als der vorgegebene Grenzwert ist. Wie ersichtlich, liegt an der Stelle D in der Halbwelle N + 1 ein Filterdurchschlag vor, da der hier vorliegende Spannungswert erheblich kleiner als der zugeordnete Spannungswert in der vorhergehenden Halbwelle N ist.

Zur Überwachung des Stromkriteriums (vgl. Fig. 4) wird der Primärstrom Ip gleichgerichtet und jeweils die Scheitelwerte einer Halbwelle und der folgenden Halbwelle ip(N), ip(N ₊ 1) gespeichert und mit den entsprechenden Werten ip(N + 2), Ip(N + 3) der folgenden Netzperiode verglichen. Ergibt der Vergleich der zugeordneten Scheitelwerte zweier Netzperioden eine über einen bestimmten Betrag hinausgehende Abweichung, deren Höhe von der vorligenden Stromstärke abhängig gemacht ist, so wird ebenfalls die Durchbruchsverarbeitung angestoßen. Als zusätzliches Kriterium für den Durchschlag wird auch noch das Absinken der Filterspannung U_{F} unter einen vorgegebenen Sollwert angesehen.

Von besonderem Interesse ist auch noch bei der vorliegenden Steuerung, daß die Regelparameter, wie z. B. Anstieg der Filterspannung und Bewertung der Durchschläge pro Zeiteinheit usw. je nach den geforderten Filterbedingungen von außen durch das Programmiergerät 6 in die Steuerung eingegeben werden können. Hierdurch kann die gleiche Steuerung für eine Vielzahl von unterschiedlichen Filtern und Anlagen verwendet werden.

## Patentansprüche

1. Verfahren zum Betrieb eines Elektrofilters, das über ein Stellglied (4) und einen Hochspannungsgleichrichter (2) aus einem Wechselspannungsnetz gespeist ist und bei dem das Stellglied (4) abhängig von elektrischen Filterbetriebswerten aussteuerbar ist, dadurch gekennzeichnet, daß jeweils in einem eine Halbwelle der Netzwechselspannung umfassenden Zyklus mehrfach die elektrischen Filterbetriebswerte durch einen Mikroprozessor (52) abgefragt und gespeichert werden, der Mikroprozessor (52) jeweils am Ende des Abtastzyklus die benötigten Strom- und Spannungswerte an einen das Steuersignal des Stellgliedes (4) nach vorgegebenen Kriterien berechnenden, übergeordneten weiteren Mikroprozessor (51) des gleichen Mikrocomputersystems (5) übergibt und nur das aus dem Vergleich korrespondierender Werte von Spannung und Strom in aufeinanderfolgenden Halbwellen der Filtergleichspannung abgeleitete Durchschlagsignal sofort an den übergeordneten Mikroprozessor (51) überträgt.

2. Verfahren nach Anspruch 1, dadurch gekennzeichnet, daß im Mikroprozessor (52) aus den abgetasteten Filterspannungswerten jeder Halbperiode der Scheitelwert ermittelt wird und am Ende der Abtastperiode an den übergeordneten Prozessor (51) weitergegeben wird.

3. Verfahren nach Anspruch 1, dadurch gekennzeichnet, daß die Zahl und Summe der Spannungs- und Strommeßwerte vom Mikroprozessor (52) am Ende jedes Abtastzyklus an den übergeordneten Mikroprozessor (51) weitergegeben wird.

4. Verfahren nach Anspruch 1, dadurch gekennzeichnet, daß die Zahl und Summe der Steuerspannungswerte des Stellgliedes (4) in jedem Abtastzyklus ermittelt und an den übergeordneten Mikroprozessor (51) übertragen wird.

5. Verfahren nach Anspruch 1, dadurch gekennzeichnet, daß im übergeordneten Prozessor (51) Langzeitmittelwerte von Filterstrom und Filterspannung für eine Anzeige errechnet werden.

6. Verfahren nach Anspruch 1, dadurch gekennzeichnet, daß die Abtastzyklen mit den Nulldurchgängen der Netzwechselspannung (U) synchronisiert sind.

7. Verfahren nach Anspruch 1, gekennzeichnet durch an den Mikrocomputerbus (57) angeschlossene Speicher für Filterparameter.

8. Verfahren zum Betrieb mererer Filter nach Anspruch 1, im Rahmen einer aus mehreren Filtern (A, B, C) bestehenden Elektrofilteranlage, gekennzeichnet durch einen den gleichartigen Steuerungen der Filter (A, B, C) überlagerten Leitrechner (7) zur Optimierung und Koordinierung der Filteranlage.

## Claims

1. A process for operating an electrofilter circuit which is fed from an alternating voltage supply network by a control element (4) and a high- voltage rectifier (2) and wherein the control element (4) is controlled in dependence upon electrical operating filter data, characterized in that in a cycle, which comprises a half-wave of the alternating network supply voltage, the electrical operating filter data is repeatedly sampled and stored by a microprocessor (52), and that at the end of the sampling cycle, the microprocessor (52) transfers the required current and voltage values to a subordinate further microprocessor (51) of the same micro-computer system, which microprocessor calculates the control signal of the control element (4) in accordance with predetermined criteria, and only immediately transmits to the subordinate microprocessor (51) the breakdown signal derived by comparison of corresponding values of voltage and current in successive half-waves of the direct filter voltage.

2. A process as claimed in claim 1, characterized in that in the microprocessor (52) the peak value is determined from the sampled filter voltage values of each half-period and transferred to the superordinate processor (51) at the end of the sampling period.

3. A process as claimed in claim 1, characterized in that the figure and sum of the measured voltage and current values are transferred to the superordinate microprocessor (51) by the microprocessor (52) at the end of each sampling cycle.

4. A process as claimed in claim 1, characterized in that the figure and sum of the control voltage values of the control element (4) are determined in each sampling cycle and transferred to the superordinate microprocessor (51).

5. A process as claimed in claim 1, characterized in that in the superordinate processor (51), longduration mean values of filter current and filter voltage are calculated for a display.

6. A process as claimed in claim 1, characterized in that the sampling cycles are synchronised with the zero transits of ther alternating network supply voltage (U).

7. A process as claimed in claim 1, characterized by stores for filter parameters connected to the microcomputerbus (57).

8. A process for the operation of a plurality of filters as claimed in claim 1, within the scope of an electrofilter circuit arrangement which consists of a plurality of filters (A, B, C), characterized by a master computer (7) superimposed on the similar controls of the filters (A, B, C) to optimise and coordinate the filter arrangement.

## Revendications

1. Procédé pour l'exploitation d'un électrofiltre qui est alimenté par un réseau de tension alternative, par l'intermédiaire d'un élément de réglage (4) et d'un redresseur à haute tension (2), et suivant lequel l'élément de réglage (4) peut être commandé en fonction de valeurs de fonctionnement électriques du filtre, caractérisé par le fait que les valeurs de fonctionnement électriques du filtre sont interrogées et mémorisées, par l'intermédiaire d'un microprocesseur (52), respectivement plusieurs fois durant un cycle s'étendant sur une alternance de la tension de réseau alternative, que le microprocesseur (52) délivre respectivement, à la fin du cycle d'échantillonnage, les valeurs de courant et de tension nécessaires à un autre microprocesseur (51) d'ordre supérieur du même système de microcalculateur (5) qui calcule le signal de commande de l'élément de réglage (4) suivant des critères prédéterminés, et transmet aussitôt au microprocesseur d'ordre supérieur (51) uniquement le signal de décharge disruptive dérivé, durant des alternances successives de la tension aux bornes du filtre, de valeurs de courant et de tension correspondant à la comparation.

2. Procédé suivant la revendication 1, caractérisé par le fait que la valeur de crête est calculée dans le microprocesseur (52) à partir des valeurs de tension échantillonnées aux bornes du filte de chaque demie période, et est transmise au processeur d'ordre supérieur (51) à la fin de la période d'échantillonnage.

3. Procédé suivant la revendication 1, caractérisé par le fait que le nombre et la somme des valeurs de tension et de courant sont transmis au microprocesseur d'ordre supérieur (51) par le microprocesseur (52), à la fin de chaque cycle d'échantillonnage.

4. Procédé suivant la revendication 1, caractérisé par le fait que le nombre et la somme des valeurs de tension de commande de l'organe de réglage (4) sont calculés dans chaque cycle d'échantillonnage et son transmis au microprocesseur d'ordre supérieur (51).

5. Procédé suivant la revendication 1, caractérisé par le fait que des valeurs moyennes sur une longue durée du courant du filtre et de la tension aux bornes du filtre sont calculées pour un affichage, dans le processeur d'ordre supérieur (51).

6. Procédé suivant la revendication 1, caractérisé par le fait que les cycles d'échantillonnage sont synchronisés avec les passages par zéro de la tension alternative de réseau (U).

7. Procédé suivant la revendication 1, caractérisée par des mémoires, raccordées au conducteur omnibus (57) du microcalculateur, pour des paramètres du filtre.

8. Procédé pour l'exploitation de plusieurs filtres suivant la revendication 1, dans le cadre d'une installation d'électrofiltres constituée par plusieurs filtres (A, B, C), caractérisé par un calculateur pilote (7) superposé aux commandes de même type des filtres (A, B, C) pour l'optimisation et la coordination de l'installation de filtres.
